# EUROPÄISCHE PATENTANMELDUNG

(11) **EP 2 853 295 A1**
(43) Veröffentlichungstag der Anmeldung: **01.04.2015**
(21) Anmeldenummer: 14186436.3
(22) Anmeldetag: 25.09.2014
(51) Int. Cl.: A63B 22/16, A63B 23/035, A63B 23/08, A63B 21/00

(54) **Vorrichtung zum Muskeltraining einer liegenden Person**

(30) Priorität: 26.09.2013 DE 102013219426
(71) Anmelder: HASOMED Hard- und Software für Medizin GmbH, 39114 Magdeburg (DE)
(72) Erfinder: Müller, Frank, 06895 Zahna-Elster (DE); Weber, Peter, 39291 Nedlitz (DE); Weber, Matthias, 39175 Biederitz (DE)
(74) Vertreter: Kailuweit & Uhlemann Patentanwälte Partnerschaft mbB

(57) **Zusammenfassung**

Die Erfindung bezieht sich auf eine Vorrichtung zum Training der Muskeln, insbesondere der Beinmuskulatur einer liegenden Person. Die Vorrichtung hat eine Befestigungseinrichtung zur Befestigung an einem festen Gegenstand, bevorzugt einem Bettfuß, eine oder zwei Fußaufnahmeeinrichtungen, einen Rahmen, der eine Betätigungsseite und eine Befestigungsseite aufweist, wobei auf der Befestigungsseite die Befestigungseinrichtung angeordnet und auf der Betätigungsseite die mindestens eine Fußaufnahmeeinrichtung zugänglich ist, und mindestens eine lösbar mit der Vorrichtung verbundene Federeinrichtung, wobei Fußaufnahmeeinrichtung, Rahmen und Federeinrichtung derart miteinander verbunden sind, dass eine Relativbewegung zwischen Rahmen und Fußaufnahmeeinrichtung möglich ist und die Federkraft der Federeinrichtung dieser Relativbewegung entgegenwirkt. Die Bewegung ist dabei eine translatorische und/ oder eine rotatorische Relativbewegung zwischen Rahmen und Fußaufnahmeeinrichtung. Bevorzugt hat die Befestigungseinrichtung zwei seitlich angeordnete Schienen, die dazu dienen, den Bettfuß aufzunehmen. Somit ist die Vorrichtung auf einen Bettfuß aufschiebbar.

## Beschreibung

Die Erfindung bezieht sich auf eine Vorrichtung zum Training der Muskeln, insbesondere der Beinmuskulatur einer liegenden Person.

Nach Erkrankungen und Knochenbrüchen oder auch nur aufgrund einer krankheitsbedingt langen bettlägerigen Phase und damit verbundenem Muskelabbau ist häufig ein Wiederaufbau der Beinmuskulatur notwendig. Diese Patienten haben jedoch anfangs häufig Probleme, sich zu stationären Trainingsgeräten zu bewegen. Daher sind Trainingsgeräte für eine Benutzung in einer liegenden Position wünschenswert. Mit diesen können die Patienten in der Anfangszeit in ihrem Bett, beispielsweise in einer Rehabilitationsklinik, trainieren, ohne dafür aufwendig zu entsprechenden Trainingsgeräten transportiert zu werden. Zudem entfällt dadurch auch das Risiko von transportbedingten Unfällen.

In der DE 2 226 980 A wird ein derartiges Trainingsgerät vorgestellt, bei dem ein translatorisch bewegter Schieber durch eine flache Spiralfeder gegengehalten wird. Diese Vorrichtung hat eine Vielzahl von Nachteilen, insbesondere der komplexe Aufbau und eine damit verbundene kostenaufwendige Herstellung, daneben ist das Gerät sehr groß, schwer und damit unhandlich und nicht zuletzt ist eine Einstellung der Federkraft nur sehr schwierig möglich. Schließlich ist ein getrenntes Training beider Beine nicht möglich.

In der DE 20 2010 000 355 U1 wird ein Trainingsgerät vorgeschlagen, das mittels eines Bügels von oben in das Bettgestell am Bettfuß einhängbar ist und bei dem eine Fußplatte mit der Gewichtskraft eines am Bügel befindlichen Arms mit verschiebbarem Gewicht als Gegenkraft beaufschlagt wird. Der Dreh- und damit der Kraftangriffspunkt liegt dabei über dem Bettgestell. Nachteilig ist auch bei dieser Vorrichtung, dass diese insbesondere aufgrund des Gegengewichts sehr schwer ist und damit nur bedingt transportabel, zudem schränkt der auskragende Gewichtsarm die Bewegungsfreiheit um das Bett ein und stellt ein Unfallrisiko dar. Ein getrenntes Training beider Beine ist auch hier nicht möglich. Nicht zuletzt führt der über dem Bettgestell liegende Kraftangriffspunkt nachteilig zu hohen Hebelkräften in den Bügeln.

Die Aufgabenstellung der vorliegenden Erfindung besteht darin, ein Trainingsgerät zum Training der Muskeln, insbesondere der Beinmuskulatur einer liegenden Person, aufzuzeigen, das einfach aufgebaut und damit kostengünstig herstellbar, klein, leicht, flexibel einsetzbar und gut auf den Bedarf des Patienten einzustellen ist.

Erfindungsgemäß wird die Aufgabe gelöst durch eine Vorrichtung mit den Merkmalen des Anspruches 1, bevorzugte Ausführungen der Erfindung sind Gegenstand von Unteransprüchen.

Die erfindungsgemäße Vorrichtung zum Muskeltraining in einer liegenden Position weist vier wichtige Baugruppen auf.

Dies sind:
- Eine Befestigungseinrichtung zur Befestigung der Vorrichtung an einem festen Gegenstand. Dieser feste Gegenstand ist in den meisten Fällen ein Bett, kann aber jede vertikal angeordnete rahmen- oder plattenartige Struktur sein. Der Einfachheit halber wird im Kontext dieser Anmeldung der Gegenstand an dem befestigt wird allgemein als Bettfuß bezeichnet.
- Ein oder zwei Fußaufnahmeeinrichtungen, wobei meistens zwei vorgesehen sein werden, so dass ein unterschiedliches und getrenntes Training der beiden Beine möglich ist.
- Einen Rahmen, der die Baugruppen verbindet, wobei dieser eine Befestigungsseite und eine Betätigungsseite hat. An der Befestigungsseite wird der Rahmen mittels der Befestigungseinrichtung befestigt, so dass der Rahmen im befestigten Zustand bevorzugt neben dem Bettfuß positioniert ist. Die Betätigungsseite ist zum Bett gerichtet und von dieser Seite sind die Fußaufnahmeeinrichtungen zugänglich.
- Eine lösbare Federeinrichtung, die die zum Training benötigte Gegenkraft aufbringt, wobei die Federeinrichtung auch aus mehreren Federelementen bestehen kann. Mittels der Lösbarkeit wird erreicht, dass die Federkraft durch Wechsel der Federeinrichtung bzw. einzelner Federelemente schnell einstellbar ist. Hierzu ist der Wechsel ohne oder nur mit geringstem Werkzeugeinsatz möglich. Besonders bevorzugt sind hier Hakenverbindungen, eine Schraubverbindung d.h. ein Einschrauben der Federelemente in den Rahmen, eine Fixierung durch Magnetkraft oder auch ein Einrasten mittels Bajonettverschluss.
- In einer ersten Variante hat mindestens eine Fußaufnahmeeinrichtung, einen Zehen- und einen Fersenbereich und ist in einem der Bereiche drehbar mit dem Rahmen verbunden. Das bedeutet, dass auch ein Zwischenstück mit der Fußaufnahmeeinrichtung verbunden sein kann, dass drehbar mit dem Rahmen verbunden ist. Die Drehachse ist dabei weitgehend parallel zur Stirnseite des Bettes und bevorzugt im Bereich der Befestigung von Rahmen und Fußaufnahmeeinrichtung und Zwischenstück. In Verbindung mit der oben beschriebenem Befestigungseinrichtung mit Schienen kann die Drehachse einfach durch Drehen der Vorrichtung am Bett vom Fersen- in den Zehenbereich geändert werden und umgekehrt. Die Federeinrichtung kann bei dieser Ausführungsform als peripher angeordnete Druck- oder Zugfeder ausgebildet sein, oder auch als Rotationsfeder im Bereich der Drehachse. Es kommen bevorzugt flache oder zylinderförmige Schraubenfedern zum Einsatz. Die Einstellung der Federkraft kann durch Entnahme und/ oder Austausch der Federelemente mit hoher oder geringer Federkraft erfolgen. Die Fixierung der Federn erfolgt durch Formschluss zu mindestens einem angrenzenden Bauteil. Alternativ kann auch ein Mechanismus vorgesehen sein, mit dem die Federkraft einstellbar ist, beispielsweise ein Spannmechanismus. In einer besonders bevorzugten Ausführung ist das Zwischenstück eine Blattfeder, die die Federeinrichtung darstellt, und zudem durch ihre Biegung die Rotationsbewegung um den Rahmen ermöglicht. So kann die Blattfeder nicht drehbar mit dem Rahmen verbunden werden und die Bewegung entsteht ausschließlich durch die Biegung der Blattfeder.
- In einer zweiten Variante besteht die Federeinrichtung aus mehreren Federelementen. Diese sind mit ihren Enden mit dem Rahmen und einer Fußaufnahmeeinrichtung verbindbar. Als Verbindungselemente kommen alle bekannten Möglichkeiten in Betracht, bevorzugt sind Haken zum Einhängen in Rahmen bzw. Fußaufnahmeeinrichtung oder auch elastische Bänder. In dieser Ausführungsform hat der Rahmen mindestens einen Bereich, der eine Fußaufnahmeeinrichtung umschließt. Umschließt bedeutet hier, dass der Bereich des Rahmens die darin über die Federelemente eingehangene Fußaufnahmeeinrichtung zumindest u-förmig umschließt und der Bereich des Rahmens bevorzugt rechteckig, gegebenenfalls nach oben offen, ausgebildet ist. Die Fußaufnahmeeinrichtung ist dabei über mindestens drei Federelemente mit dem Rahmen verbunden. Die Federelemente sind hier schraubenförmige Zugfedern oder Elastomere oder auch Kombinationen hiervon. Auch möglich ist der Einsatz einer Dämpfungseinrichtung innerhalb der Schraubenfeder.

Bei Verwendung von elastischen Bändern als Federelemente bei der zweiten Variante sind diese vorteilhaft als Schlaufen ausgebildet, die um Halteeinrichtungen der Fußaufnahmeeinrichtung gelegt werden können. Die Halteeinrichtungen sind dabei bevorzugt auf der Rückseite der Fußaufnahmeeinrichtung angeordnet. Bevorzugt sind dort eine Vielzahl von Halteeinrichtungen angeordnet, so dass durch Auswahl einer Halteeinrichtung die Länge des elastischen Bandes und damit die Federkraft sowie die Kraftrichtung eingestellt werden kann. Die Halteeinrichtung kann dabei im einfachsten Fall ein Schraubenkopf einer in die Fußaufnahmeeinrichtung von hinten eingebrachten Schraube sein.

Bevorzugt ist bei der ersten Variante die Verbindung der Fußaufnahmeeinrichtung(en) bzw. des Zwischenstückes mit dem Rahmen lösbar und damit horizontal verschiebbar. So können die Fußaufnahmeeinrichtung(en) individuell für jeden Patienten positioniert werden.

Erfindungsgemäß ist, dass mindestens eine Fußaufnahmeeinrichtung, der Rahmen und die Federeinrichtung derart miteinander verbunden sind, dass eine translatorische und/ oder eine rotatorische Relativbewegung zwischen Rahmen und Fußaufnahmeeinrichtung möglich ist und die Federkraft der Federeinrichtung dieser Relativbewegung entgegenwirkt.

Bevorzugt hat die Befestigungseinrichtung zwei seitlich angeordnete Schienen, die dazu dienen, den Bettfuß aufzunehmen. Somit ist die Vorrichtung auf einen Bettfuß aufschiebbar. Durch die Positionierung des Rahmens in unterschiedlicher Höhe sind verschiedene Trainingsvorgaben möglich. Vorteilhaft ist dies eine sehr einfache und effektive Befestigung. Besonders vorteilhaft ist mit dieser Befestigungseinrichtung ein Aufschieben der Vorrichtung in zwei Positionen möglich. So kann man die Vorrichtung auch in einer um 180° gedrehten Position aufschieben, also sowohl mit der Ober- als auch mit der Unterseite zuerst. Vorteilhaft wird so eine erhöhte Flexibilität für den Einsatz der Vorrichtung ermöglicht, da beispielsweise bei Vorrichtungen, die eine Rotationsbewegung ermöglichen, diese sowohl mit Drehpunkt oben als auch unten trainierbar ist. Damit können unterschiedliche Trainingsziele z.B. zur Belastung des Zehen- oder des Fersenbereichs verfolgt werden. Weiterhin bevorzugt ist die Breite der Schienen einstellbar, um eine Anpassung an die Breite des Bettfußes zu ermöglichen.

Besonders bevorzugt haben die Schienen einen Klemmmechanismus zur Fixierung der Vorrichtung in einer bestimmten Höhe. So kann einfach die Höhe der Vorrichtung am Bett individuell auf den Trainierenden abgestimmt werden.

In einer anderen bevorzugen Ausführungsform hat die Befestigungseinrichtung Hakenelemente, mit denen die Vorrichtung von oben auf eine rahmenartige Struktur, beispielsweise einem Bettrahmen einhängbar ist. Die Haken dienen dabei insbesondere der Aufnahme der Gewichtskraft der Vorrichtung und nehmen kaum Momente auf. Bevorzugt sind im unteren Bereich des Rahmens zwei Abstützungen vorgesehen, die am Bettfuß anliegen, so dass die Vorrichtung eine gute Auflage am Bettfuß hat. Die Abstützungen können dabei eine flächige oder stabförmige Auflage haben, um bei Gitterrohrstrukturen oder ähnlichem sicher aufzuliegen.

Als Druck- oder Zugfedern können ebenfalls Schraubenfedern, Blattfedern oder Elastomere eingesetzt werden. Die Druck- oder Zugfedern sind dabei bevorzugt in Aufnahmen platziert, aus denen sie einfach entnehmbar und somit einfach gegen andere austauschbar sind. Vorteilhaft wird durch die Möglichkeit des Austauschens eine einfache Verstellung der Widerstandskraft ermöglicht.

Besonders bevorzugt ist die Fußaufnahmeeinrichtung über vier Federelemente mit dem Rahmen verbunden, wobei je zwei Federelemente auf den Längsseiten der Fußaufnahmeeinrichtung angeordnet sind. Mit Längsseiten der Fußaufnahmeeinrichtung sind die seitlichen Bereiche der Fußaufnahmeeinrichtung gemeint, also nicht der Zehen- bzw. Fersenbereich.

Weiterhin bevorzugt ist die Vorspannung der Federelemente durch Einstellung der Breite des umschließenden Bereichs des Rahmens. Hierzu ist bevorzugt die jeweils äußere Strebe (also die linke Strebe des Bereichs für den linken Fuß und die rechte Strebe des Bereichs für den rechten Fuß) des umschließenden Bereichs seitlich verschiebbar ausgeführt. Die Verschiebung kann beispielsweise durch einen Gewindestab, der in der verschiebbaren Strebe verankert ist und sich in einer weiteren Strebe abstützt, umgesetzt werden. In einer alternativen Ausführung sind in der horizontalen Strebe Rastmittel vorgesehen, in denen die verschiebbare Strebe zu befestigen ist. Durch unterschiedliche Längen der Federelemente ist die Trittbreite auch einstellbar.

Die zuvor beschriebene Ausführungsform ist besonders vorteilhaft aufgrund ihres einfachen Aufbaus und der großen Einstellmöglichkeiten. So können auch unterschiedliche Federelemente verwendet werden, wodurch ein sehr spezifisches Training bestimmter Muskelgruppen ermöglicht wird.

In der zuvor beschriebenen Ausführungsform kann bevorzugt eine horizontale Positionsänderung der Fußaufnahmeeinrichtung(en) bezogen auf den Rahmen durch eine verschiebbare Anordnung der vertikalen inneren Streben des umschließenden Bereichs erreicht werden.

Besonders bevorzugt weisen die Schraubenfedern eine Umhüllung auf. Dies hat hygienische Vorteile bei Verwendung im Krankenhaus wie Anforderungen an die Wisch- und Desinfizierbarkeit gemäß Hygienevorgaben. Hinzu kommen der Klemmschutz zur Verhütung von Unfällen und die Verkleidung als optischer Aspekt.

Weiterhin bevorzugt besteht der Rahmen aus Hohlprofilen. Derartige Profile sind kostengünstig, sehr gut verfügbar und bieten eine gute Stabilität bei geringem Gewicht.

Ebenfalls bevorzugt ist der Rahmen mittig zwischen den Fußaufnahmeeinrichtungen zusammenklappbar. Vorteilhaft ist die Vorrichtung so noch einfacher zu transportieren und zu lagern. Das Zusammenklappen erfolgt bevorzugt in der Richtung, die nicht der Belastungsrichtung beim Training entspricht, also das Gerät beim Training nicht in Klapprichtung beansprucht wird.

Weiterhin bevorzugt sind die Befestigungseinrichtungen lösbar oder klappbar am Rahmen befestigt, um das Packmaß weiter zu verringern. Die Lösbarkeit kann dabei beispielweise mittels Grobgewinde oder einer einfachen Steckverbindung erfolgen.

Bevorzugt befindet sich am Trainingsgerät eine Messeinrichtung mit der bevorzugt separat für jedes Bein die Dauer und Effektivität des Trainings angezeigt werden. Dabei werden Ereignisse gezählt, bei denen auf dem jeweiligen Bein ein bestimmter einstellbarer Federweg der Fußaufnahmevorrichtung zurückgelegt wurde. Oder es wird die Kraft gemessen, die auf die Fußaufnahmevorrichtung ausgeübt wurde. Die Messeinrichtung kann dabei ein Kraftsensor oder auch eine mechanische Vorrichtung sein, die das Erreichen eines bestimmten Federwegs registriert. Bevorzugt ist der Messeinrichtung eine Auswerteeinheit nachgeordnet, die elektronisch oder mechanisch die Daten der Messeinrichtung verarbeitet. Die Messeinrichtung kann dabei eine Anzeige aufweisen, die neben den bereits absolvierten Wiederholungen auch ein Trainingsziel anzeigt.

Weiterhin Gegenstand der Erfindung ist ein Wechselsystem für verschiedene Ausführungen des Trainingsgerätes. Dabei hat ein Rahmen mit Befestigungseinrichtungen bzw. mit Aufnahmen für Befestigungseinrichtungen Aufnahmen für Trainingseinheiten. Die Trainingseinheiten sind dabei in einem Unterrahmen angeordnet, der in den Rahmen einsetzbar ist. Die Verbindung zwischen Unterrahmen und Rahmen kann dabei mittels einer Nut-FederVerbindung erfolgen, wobei der Unterrahmen beispielsweis von oben in den Rahmen eingeschoben wird, so dass die Nut-Federverbindung greift.

Besonders bevorzugt sind die Trainingseinheiten mit nur einer Fußaufnahmeeinrichtung ausgeführt und der Rahmen für die Aufnahme von zwei Unterrahmen. So ist es möglich mit unterschiedlich ausgeführten Trainingseinheiten für jedes Bein ein hohes Maß an Individualität beim Training zu gewährleisten.

Nachfolgend werden drei Ausführungsbeispiele der Erfindung anhand von Figuren erläutert. Dabei zeigen:
- Figur 1: eine perspektivische Ansicht von vorn des ersten Ausführungsbeispiels,
- Figur 2: eine Ansicht von oben vom ersten Ausführungsbeispiel,
- Figur 3: eine Seitenansicht des ersten Ausführungsbeispiels,
- Figur 4: eine perspektivische Ansicht von vorn des zweiten Ausführungsbeispiels,
- Figur 5: eine Rückansicht des zweiten Ausführungsbeispiels, und
- Figur 6: eine Ansicht von oben des zweiten Ausführungsbeispiels.

### Ausführungsbeispiel 1:

Figur 1 zeigt eine perspektivische Ansicht des ersten Ausführungsbeispiels. Dieses erste Ausführungsbeispiel hat einen Rahmen 1. Der Rahmen 1 hat zwei umschließende Bereiche 11, in denen je eine Fußaufnahmeeinrichtung 3 angeordnet ist. Der Rahmen 1 hat eine Betätigungsseite 6, die dem Trainierenden zugewandt ist und von der die Vorrichtung bedient wird und eine Befestigungsseite 5, auf der eine Befestigungseinrichtung 2 angeordnet ist. Die Fußaufnahmeeinrichtung 3 ist über je zwei Federelemente 4 an den Längsseiten mit dem umschließenden Bereich 11 des Rahmens 1 verbunden. Die umschließenden Bereiche 11 des Rahmens 1 haben jeweils an ihrer Außenseite einen verschiebbaren Träger 12. Dieser ist über eine Gewindestange 16 und eine Verstellschraube 15 verschiebbar. Die Befestigungseinrichtung besteht aus einem auskragenden Träger, an dessen Ende ein Haken 21 angeordnet ist, mit dem die Vorrichtung auf einen Bettfuß oder einen anderen festen Gegenstand aufgesetzt werden kann. Darunter hat die Befestigungseinrichtung 2 eine Abstützung 22, die die Position des Rahmens 1 am Bettfuß fixiert. Abstützung 22 und der Träger für den Haken 21 sind lösbar mit dem Rahmen 1 verbunden. Hierfür ist am Rahmen ein Einsteckbereich 211 für den Träger des Hakens 21 und ein Einsteckbereich 221 für die Abstützung 22 vorgesehen. Die Einsteckbereiche 211 und 221 haben über ihre Länge mehrere Löcher, in denen die Abstützung 22 bzw. der Träger mittels eines Bolzens fixiert werden können. So ist der Abstand zwischen Bettfuß und Rahmen 1 einstellbar. Der auskragende Träger ist für die Befestigungseinrichtung 2 notwendig, damit zwischen Bettfuß und Rahmen 1 noch ausreichend Platz für die Bewegung der Fußaufnahmeeinrichtungen 3 zur Verfügung steht. Der Rahmen 1 ist zusammenklappbar ausgeführt, hierfür ist mittig eine vertikale Klappebene 14 vorgesehen.

In der in Figur 2 gezeigten Ansicht von oben ist ein Scharnier 19 erkennbar, mit dem das Zusammenklappen der Vorrichtung realisiert wird. Die Befestigungseinrichtungen werden abnehmbar oder klappbar gestaltet.

In der in Figur 3 gezeigten Seitenansicht sind die beiden Scharniere 19 zum Klappen ebenfalls ersichtlich.

### Ausführungsbeispiel 2

Figur 8 zeigt eine Rückansicht, also eine Ansicht der Befestigungsseite des dritten Ausführungsbeispiels. Die Schienen 23 sind hier deutlich höher ausgeführt als im zweiten Ausführungsbeispiel. Dies ist darauf zurückzuführen das im dritten Ausführungsbeispiel kein Haken (21 in Figuren 4-7) zur vertikalen Fixierung vorhanden ist. Die horizontale Fixierung erfolgt vorliegend über eine Verstellschraube 231.

Zwischen den Schienen 23 sind übereinander zwei Stangen 110 angeordnet. Auf diesen Stangen 110 sind verschiebbar die Fußaufnahmeeinrichtungen 3 angeordnet, die über Befestigungsplatten 8 an den Stangen 110 befestigt sind. Die Fußaufnahmeeinrichtungen 3 sind somit zusammen mit den Befestigungsplatten 8 auf den Stangen 110 quer zum Bett verschiebbar, wodurch deren Position auf die Bedürfnisse des Trainierenden anpassbar ist. Die Befestigungsplatten 8 sind über obere und untere Halteelemente 81, 82 an der oberen bzw. unteren Stange 110 befestigt. Die unteren Halteelemente 82 haben Befestigungsschrauben 83, mit denen deren Querposition auf den Stangen 110 fixierbar ist.

In Figur 9 ist das dritte Ausführungsbeispiel in einer Kavaliersperspektive von vorn, also der Betätigungsseite 6 gezeigt. Die Fußaufnahmeeinrichtungen 3 sind über obere Scharniere 84 mit den Befestigungsplatten 8 verbunden. Die Trainingsbewegung ist somit diese Drehbewegung der Fußaufnahmeeinrichtungen 3 um die Scharniere 84. In der Figur nicht ersichtlich sind im unteren Bereich zwischen Fußaufnahmeeinrichtung 3 und Befestigungsplatte 8 Druckfedern als Federeinrichtung angeordnet. Die Befestigungsplatte 8 verfügt über mehrere Aufnahmen für Federelemente welche durch Formschluss eingeclipt werden können. Unter der Befestigungsplatte befindet sich eine weitere Platte mit einem Drehpunkt. Auf ihm lässt sich die Fußaufnahmeeinrichtung um 180° drehen, somit ist auch ein Umstellen von Zehenauf Fersentraining möglich.

Figur 10 zeigt eine Ansicht von oben auf das dritte Ausführungsbeispiel. Gut erkennbar sind die Schienen 23 zum Aufschieben auf einen Bettfuß von oben. Mit der Verstellschraube 231 ist ein Klemmelement 232 verbunden, dass sich bei Betätigung der Verstellschraube 231 nach innen bewegt, also den Abstand der beiden Schienen 23 verkleinert und somit die Vorrichtung an einem dazwischen befindlichen Bettfuß festklemmt. Vorteilhaft ist durch diese Variante der Befestigungseinrichtung eine schnelle und sehr einfache Verstellung der vertikalen Position möglich.

In allen Ausführungsbeispielen ist der Rahmen 1 gefertigt aus verschweißten quadratischen Hohlprofilen aus Stahl mit einer Breite von 20x20mm oder 30x30mm. Die Gesamtbreite der Ausführungsbeispiele beträgt 100cm, und ist somit gut für ein Standardbett verwendbar. Für andere Bettenbreiten ist entweder ein in der Breite teleskopierbarer Rahmen 1 vorzusehen oder dieser von vornherein in einer anderen Breite auszuführen. Die Teleskopierbarkeit kann durch eine teleskopierbare Ausführung der horizontalen Elemente des Rahmens 1 bzw. der Stangen 110 erreicht werden. Die Fußaufnahmeeinrichtungen 3 sind aus Kunststoff gefertigt. Die Federelemente 4 sind im Ausführungsbeispiel 1 Schraubenfedern aus Stahl, die von einer Hülle aus Kunststoff ummantelt sind. Im Ausführungsbeispiel 2 sind diese als elastomere Druckfedern ausgeführt.

### Bezugszeichenliste:

- 1: Rahmen
- 11: umschließender Bereich
- 12: verschiebbarer Träger
- 13: Anzeigeeinrichtung
- 14: Klappebene
- 15: Verstellschraube
- 16: Gewindestab
- 17: Gewindebohrung
- 18: Aufnahme
- 19: Scharnier
- 110: Stange
- 111: erster Träger
- 112: Zweiter Träger
- 113: Querträger
- 114: Halteträger
- 2: Befestigungseinrichtung
- 21: Haken
- 211: Einsteckbereich mit Abstandslöchern
- 22: Abstützung
- 221: Einsteckbereich mit Abstandslöchern
- 23: Schiene
- 231: Verstellschraube
- 232: Klemmelement
- 3: Fußaufnahmeeinrichtung
- 4: Federeinrichtung/ Federelement
- 5: Befestigungsseite
- 6: Betätigungsseite
- 7: Bolzen
- 8: Befestigungsplatten
- 81: Obere Halteelemente
- 82: untere Halteelemente
- 83: Befestigungsschraube
- 84: Scharnier

## Patentansprüche

1. Vorrichtung zum Muskeltraining in einer liegenden Position aufweisend eine Befestigungseinrichtung zur Befestigung der Vorrichtung an einem festen Gegenstand, bevorzugt einem Bettfuß, eine oder zwei Fußaufnahmeeinrichtungen, einen Rahmen, der eine Betätigungsseite und eine Befestigungsseite aufweist, wobei auf der Befestigungsseite die Befestigungseinrichtung angeordnet und auf der Betätigungsseite die mindestens eine Fußaufnahmeeinrichtung zugänglich ist, und mindestens eine lösbar mit der Vorrichtung verbundene Federeinrichtung, wobei Fußaufnahmeeinrichtung, Rahmen und Federeinrichtung derart miteinander verbunden sind, dass eine Relativbewegung zwischen Rahmen und Fußaufnahmeeinrichtung möglich ist und die Federkraft der Federeinrichtung dieser Relativbewegung entgegenwirkt, wobei
a) mindestens eine Fußaufnahmeeinrichtung einen Zehen- und einen Fersenbereich hat und in einem der Bereiche drehbar mit dem Rahmen verbunden ist, oder
b) die Federeinrichtung aus mehreren Federelementen besteht und der Rahmen mindestens einen umschließenden Bereich für eine Fußaufnahmeeinrichtung aufweist, wobei die Fußaufnahmeeinrichtung in diesem umschließenden Bereich über mindestens zwei Federelemente mit dem Rahmen verbunden ist.

2. Vorrichtung nach Anspruch 1, **dadurch gekennzeichnet, dass** die Befestigungseinrichtung zwei seitlich angeordnete Schienen aufweist, die derart angeordnet sind, dass die Vorrichtung in zwei Richtungen auf eine rahmenartige Struktur, beispielsweise einem Bettrahmen von oben aufschiebbar ist.

3. Vorrichtung nach Anspruch 2, **dadurch gekennzeichnet, dass** der Abstand der Schienen einstellbar ist.

4. Vorrichtung nach Anspruch 2 oder 3, **dadurch gekennzeichnet, dass** die Schienen einen Klemmmechanismus zur Fixierung der Vorrichtung in einer bestimmten Höhe aufweist.

5. Vorrichtung nach Anspruch 1, **dadurch gekennzeichnet, dass** die Befestigungseinrichtung Hakenelemente aufweist, mit denen die Vorrichtung von oben auf eine rahmenartige Struktur, beispielsweise einem Bettrahmen, zu befestigen ist.

6. Vorrichtung nach einem der vorangehenden Ansprüche, **dadurch gekennzeichnet, dass** mindestens eine Fußaufnahmeeinrichtung über vier Federelemente mit dem umschließenden Bereich des Rahmens verbunden ist, wobei je zwei Federelemente auf den Längsseiten der Fußaufnahmeeinrichtung angeordnet sind.

7. Vorrichtung nach Anspruch 6, **dadurch gekennzeichnet, dass** die Vorspannung der Federelemente durch Einstellung der Breite des umschließenden Bereichs des Rahmens einstellbar ist.

8. Vorrichtung nach Anspruch 7, **dadurch gekennzeichnet, dass** der Rahmen eine Anzeigeeinrichtung aufweist, an der die Breite des umschließenden Bereichs des Rahmens und damit die Vorspannung ablesbar ist.

9. Vorrichtung nach einem der vorangehenden Ansprüche **dadurch gekennzeichnet, dass** die Federelemente Schraubenfedern, Luftfedern, Magnetfedern, Blattfedern oder Elastomere sind.

10. Vorrichtung nach einem der vorangehenden Ansprüche, **dadurch gekennzeichnet, dass** eine die Relativbewegung zwischen Rahmen und Fußaufnahmeeinrichtung dämpfende Dämpfungsvorrichtung vorgesehen ist.

11. Vorrichtung nach einem der vorangehenden Ansprüche **gekennzeichnet dadurch, dass** die Position der Fußaufnahmeeinrichtungen im Rahmen veränderlich ist.

12. Vorrichtung nach einem der vorangehenden Ansprüche **gekennzeichnet dadurch, dass** die Vorrichtung eine Messeinrichtung aufweist, die den Federweg oder die Rückstellkraft für mindestens eine Fußaufnahmeeinrichtung misst und anzeigt.

13. Vorrichtung nach Anspruch 12, **dadurch gekennzeichnet, dass** die Messeinrichtung bei Überschreitung einer einstellbaren Schwelle des Federweges das Ereignis zählt und anzeigt.

14. Wechselsystem für eine Vorrichtung nach einem der vorhergehenden Ansprüche, **gekennzeichnet, durch** einen Rahmen, in dem lösbar eine, bevorzugt zwei Fußaufnahmeeinrichtungen mit Federeinrichtungen befestigt sind.

15. Wechselsystem nach Anspruch 14, **dadurch gekennzeichnet, dass** die mindestens eine Fußaufnahmeeinrichtung mit Federeinrichtung in einem Unterrahmen angeordnet sind, der mit dem Rahmen verbindbar ist.
